# EUROPÄISCHE PATENTSCHRIFT

(11) **EP 1 013 842 B1**
(45) Veröffentlichungstag und Bekanntmachung des Hinweises auf die Patenterteilung: **09.10.2002**
(21) Anmeldenummer: 99125659.5
(22) Anmeldetag: 22.12.1999
(51) Int. Cl.: E04B 7/22

(54) **Dachkonstruktion**
Roof structure
Structure de toit

(30) Priorität: 23.12.1998 DE 19860086
(43) Veröffentlichungstag der Anmeldung: 28.06.2000
(73) Patentinhaber: Hauser, Helmut, Dipl.-Ing., 72227 Egenhausen/Nagold (DE)
(72) Erfinder: Hauser, Helmut, Dipl.-Ing., 72227 Egenhausen/Nagold (DE)
(74) Vertreter: Kuhnen & Wacker

(56) Entgegenhaltungen:
- EP-A- 0 284 319
- WO-A-92/21833
- FR-A- 2 722 228

## Beschreibung

Die vorliegende Erfindung betrifft eine Dachkonstruktion gemäß dem Oberbegriff des Anspruchs 1, welche aus Sparren und an den Sparren angeordneten die Außen- und Innenseite bildende Platten unter Bildung von Flächenelementen aufgebaut ist.

Bei herkömmlichen Dachkonstruktionen für Ein- oder Mehrfamilienhäuser ragen die Sparren und Pfetten über die Außenwand bis zum Ende der geneigten Dachfläche hinaus. Dadurch entsteht im Bereich der Traufe und des Ortgangs ein Spalt zwischen der Außenwand des Gebäudes und den Sparren, Pfetten sowie der geneigten Dachfläche. Die Winddichtigkeit der Dachkonstruktion wird durch diesen Spalt aufgrund eines Luftaustauschs vom Gebäudeinneren nach außen erheblich verschlechtert, so daß ein hoher Wärmeverlust durch den Spalt vom beheizten Inneren des Gebäudes an die Umgebung auftritt.

Insbesondere bei Niedrigenergiehäusern ist die Luftdichtigkeit aufgrund des Durchstoßens der Gebäudehülle durch Pfetten und Sparren problematisch. Denn ein Durchzug durch den Spalt bzw. Fugen und Ritzen bedeutet nicht nur ein Eintreten kalter Außenluft ins Haus, sondern entsprechend auch ein Entweichen von warmer Raumluft an anderer Stelle. Dabei kann die mitgeführte Luftfeuchtigkeit beim Durchgang durch den Spalt der Dachkonstruktion auskondensieren und zu erheblichen Bauschäden führen.

Ferner vergrößert sich dieser Spalt zwischen der Außenwand des Gebäudes und den Sparren bzw. Pfetten, welche in der Regel aus Holz bestehen, aufgrund des alterungsbedingten Schwindens von Holz, wobei es über die Jahre hinweg zu einer Volumenverringerung des Holzes von bis zu 10 % des Querschnitts der Sparren und Pfetten kommen kann. Dabei können auch Risse am Umfang der Sparren und Pfetten entstehen, welche den Luftaustausch zwischen der Umgebung und dem Inneren des Gebäudes weiter begünstigen. Somit wird die Energiebilanz des Gebäudes aufgrund des Spaltes und der sich mit der Zeit vergrößernden Spaltbreite negativ beeinflußt, da es zu einem hohen Wärmeübergang vom beheizten Inneren des Gebäudes nach außen kommt.

Darüber hinaus stellen die Sparren und Pfetten gegenüber den heute üblichen Dämmaterialien eine Kältebrücke dar, da die Wärmeleitfähigkeit von Holz sehr viel höher ist als die Wärmeleitfähigkeit der Dämmaterialien. Aufgrund des Kontakts der Sparren und Pfetten mit der Umgebungsluft über ihren nahezu gesamten Umfang werden die Sparren und Pfetten stark abgekühlt, wobei ein stetiger Wärmetransport vom beheizten Inneren nach außen aufgrund der Wärmeleitfähigkeit des Holzes entsteht. Folglich-kommt es trotz einer guten spezifischen Wärmedämmung der Dachfläche und der Außenwand durch die nach außen ragenden Sparren und Pfetten zu einem relativ hohen Wärmeverlust vom beheizten Inneren nach außen.

Aus dem Dokument WO92/21833 ist eine Dachkonstruktion mit Flächenelementen bekannt geworden, wobei die Flächenelemente aus Sparren und an den Sparren angeordneten Platten ausgebildet sind, welche jeweils die Außen- und Innenseite des Flächenelements bilden. Ferner kragen die Flächenelemente im Bereich des Ortgangs und/oder der Traufe im Anschluß an die Außenwand des Gebäudes nach außen über.

Daher ist es Aufgabe der vorliegenden Erfindung, eine Dachkonstruktion, die aus Sparren und an den Sparren angeordneten die Außen- und Innenseite bildende Platten unter Bildung von Flächenelementen aufgebaut ist, zu schaffen, welche eine verbesserte Wärmeisolierung im Bereich des Ortgangs und/oder der Traufe aufweist, und zudem bei einem leichten und ästhetischen Erscheinungsbild zu keiner Verformung oder Beschädigung aufgrund von Dachlasten neigt.

Diese Aufgabe wird erfindungsgemäß durch eine Dachkonstruktion mit den Merkmalen des Anspruchs 1 gelöst.

Ein Vorteil der Erfindung mit den Merkmalen des Anspruchs 1 ist darin zu sehen, daß dadurch, daß im Bereich der Traufe oder des Ortgangs keine Sparren bzw. Pfetten nach außen ragen, dementsprechend kein Spalt zwischen den Sparren bzw. Pfetten und der Außenwand des Gebäudes entsteht. Durch die Auskragung wird der Spalt zwischen den Sparren bzw. Pfetten und der Außenwand auf ein Minimum reduziert, wobei keine alterungsbedingten Probleme in Bezug auf den Spalt auftreten können. Ferner kann der durch die Auskragung über die Außenwand herausragende Raum zwischen der äußeren Platte und der inneren Platte zur Isolierung genutzt werden. Somit wird die Winddichtigkeit und folglich die Wärmeisolierung der Dachkonstruktion wesentlich verbessert, wobei es zusätzlich zu einer Material- und Gewichtsreduzierung der Dachkonstruktion kommt. Ferner wirkt das Erscheinungsbild der Dachkonstruktion durch die schräge Auskragung leicht und ästhetisch.

Dadurch, daß die Auskragung der Flächenelemente in einem Winkel von 35° bis 55° verläuft, wird zudem erreicht, daß das Dach zum einen ausreichend über die Außenwand hinausragt und zum anderen eine ausreichende statische Festigkeit der Auskragung aufweist, so daß es zu keinen Verfomungen oder Beschädigungen der Dachkonstruktion aufgrund einer Dachlast kommt.
Weitere vorteilhafte Ausgestaltungen der Erfindung sind Gegenstand der Unteransprüche.

Durch die Weiterbildung nach Anspruch 3 erhält man den Vorteil, daß die Flächenelemente in modulbauweise auf das Dach aufgelegt werden können. Femer können die Flächenelemente kostengünstig industriell vorgefertigt werden, wobei eine aufwendige Montage der Auskragung im Bereich der Traufe oder des Ortgangs vor Ort in Dachhöhe wegfällt.

Mit einer Weiterbildung nach Anspruch 4 erhält man einen einfachen Aufbau des selbsttragenden Flächenelements, welches aus kostengünstigen Materialien herzustellen ist. Femer ist das vorgefertigte selbsttragende Flächenelement mit Auskragung einfach zu fertigen und zu bearbeiten, wobei die Stärke der Abdeckplatte von der Größe der Auskragung und der jeweils örtlich bedingten Dachlast abhängt und nach den statischen Erfordernissen bemessen wird.

Mit einer Weiterbildung nach Anspruch 5 erhält man einen einfachen Aufbau des selbsttragenden Flächenelements mit Auskragung im Bereich des Ortgangs, welche einfach herzustellen sind. Ferner sind aufgrund der selbsttragenden vorgefertigten Flächenelemente keine Pfetten im Bereich des Ortgangs notwendig, so daß eine für die Auskragung erforderliche Bearbeitung der Pfetten wegfällt, und wobei die Stärke der Abdeckplatten von der Größe der Auskragung und der jeweils örtlich bedingten Dachlast abhängt und nach den statischen Erfordernissen bemessen ist.

Ferner gewährleistet eine Weiterbildung nach Anspruch 6, daß die Abdeckplatten einfach zu bearbeiten sind und durch die bündige Anpassung eine optimale Winddichtigkeit aufweisen.

Darüberhinaus hat die Weiterbildung nach Anspruch 7 den Vorteil, daß die Dachfläche über die Auskragung hinausragt, um im Sommer zur Kühlung ausreichend Schatten zu spenden und die Außenwände des Gebäudes insbesondere im Winter vor Regen und Schnee und einer dadurch entstehenden starken Abkühlung zu schützen.

Weiter Einzelheiten, Merkmale und Vorteile der Erfindung ergeben sich aus der nachfolgenden Beschreibung einer vorteilhaften Ausführungsform der Erfindung anhand der Zeichnungen.

Es zeigt:
- Fig. 1: eine Schnittdarstellung einer Ausführungsform der Dachkonstruktion gemäß der vorliegenden Erfindung im Bereich des Ortgangs; und
- Fig. 2: eine Schnittdarstellung der Ausführungsform der Dachkonstruktion von Fig. 1 im Bereich der Traufe.

In Fig. 1 ist eine vorteilhafte Ausführungsform der Dachkonstruktion gemäß der vorliegenden Erfindung in Bereich des Ortgangs dargestellt, welche auf einer Außenwand 20 angebracht ist. Die Dachkonstruktion ist aus Sparren 12 und an den Sparren 12 angeordneten, die Außen- und Innenseite bildenden, Platten 14, 16 unter Bildung von Flächenelementen 11 aufgebaut. Zwischen der die Außenseite bildende Platte 16 und der die Innenseite bildende Platte 14 ist im Bereich des Ortgangs 30 eine Abdeckplatte 3 in einem Winkel von im wesentlichen 45 Grad zur Dachfläche 10 geneigt, welche eine Auskragung 5 der Flächenelemente 11 gemäß der vorliegenden Erfindung bildet. Die Abdeckplatte 3 ist an die die Außenseite bildende Platte 16 und die die Innenseite bildende Platte 14 bündig angefügt. Die Flächenelemente 11 können industriell vorgefertigt werden, wobei eine Dämmschicht 19 zwischen die die Außenseite bildende Platte 16 und die die Innenseite bildende Platte 14 angebracht wird. Diese Dachkonstruktion aus vorgefertigten selbsttragenden Flächenelementen 11 wird bei der Montage durch einen Kran auf die Außenwand des Gebäudes aufgesetzt.

In Fig. 2 ist die Dachkonstruktion von Fig. 1 im Bereich der Traufe 40 dargestellt. Die Flächenelemente 11 bilden die selbsttragende vorgefertigte Dachkonstruktion, wobei auf der die Außenseite bildende Platte 16 Dachschindeln 18 zur Bildung der Dachoberfläche 13 angebracht sind. Zwischen der die Außenseite bildende Platte 16 und der die Innenseite bildende Platte 14 verläuft im Bereich der Traufe 40 eine Abdeckplatte 3 in einem Winkel von im wesentlichen 45 Grad zur Dachfläche 10 geneigt spitz nach außen zur Dachoberfläche 13 hin. Die Abdeckplatte 3 bildet somit eine Auskragung 5 der Flächenelemente 11.

Somit ergibt sich nach dem Aufsetzen der selbsttragenden Flächenelemente 11 mittels eines Krans auf die Außenwand 20 eine Dachkonstruktion mit einer verbesserten Wärmeisolierung im Bereich des Ortgangs und der Traufe, da keine Pfetten und Sparren über die Außenwand 20 des Gebäudes hinausragen. Dadurch wird der Spalt zwischen der Dachkonstruktion und der Außenwand 20 minimiert, wobei die Auskragung 5 der Flächenelemente 11 eine über die Außenwand 20 hinausragende Dachfläche gewährleistet, welche eine ausreichende Stabilität aufweist. Somit wird die Winddichtigkeit der Dachkonstruktion wesentlich verbessert. Ferner ist nur eine geringe bzw. keine Kältebrücke durch überstehende Pfetten und Sparren vorhanden, da sich die mit der Außenluft in Kontakt befindliche Fläche im Bereich der Traufe und des Ortgangs durch die erfindungsgemäße Auskragung 5 minimiert, so daß sich der Wärmeübergang vom beheizten Inneren des Gebäudes nach außen auf ein geringes Maß reduziert. Ferner kann der durch die Auskragung über die Außenwand 20 herausragende Raum zwischen der äußeren Platte 16 und der inneren Platte 14 zur Isolierung genutzt werden.

Darüber hinaus sind noch weitere Ausführungsformen der vorliegenden Erfindung möglich, wie beispielsweise eine Dachkonstruktion, bei welcher die Auskragung als formbeständiges Dämmaterial zwischen der die Außen- und die Innenseite bildende Platten ausgebildet ist.

## Patentansprüche

1. Dachkonstruktion, welche aus Sparren (12) und an den Sparren (12) angeordneten die Außen- und Innenseite bildende Platten (14, 16) unter Bildung von Flächenelementen (11) aufgebaut ist, wobei eine Auskragung (5) der Flächenelemente (11) im Bereich des Ortgangs (30) und/oder der Traufe (40) im Anschluß an die Außenwand (20) des Gebäudes verläuft, **dadurch gekennzeichnet, daß** die Auskragung (5) der Flächenelemente (11) in einem Winkel von 35° bis 55° zur Dachfläche (10) geneigt spitz nach außen zur Dachoberfläche (13) hin verläuft.

2. Dachkonstruktion nach Anspruch 1, **dadurch gekennzeichnet, daß** die Auskragung (5) der Flächenelemente (11) in einem Winkel von 45° verläuft.

3. Dachkonstruktion nach einem der vorhergehenden Ansprüche 1 oder 2, **dadurch gekennzeichnet, daß** die Flächenelemente (11) selbsttragend und/oder vorgefertigt sind.

4. Dachkonstruktion nach einem der Ansprüche 1 bis 3, **dadurch gekennzeichnet, daß** vorgefertigte selbsttragende Flächenelemente (11) aus Sparren (12) und an den Sparren (12) angeordneten Platten (14, 16) aufgebaut sind, welche die Außen- und Innenseite der vorgefertigten selbsttragenden Flächenelemente (11) bilden, wobei die Platten (14, 16) jeweils parallel zwischen den Sparren (12) verlaufen und diese miteinander verbinden, und wobei die Sparren (12) im Bereich der Traufe (40) nach außen zu der die Außenseite bildende Platte (16) spitz zulaufen, und wobei die Auskragung (5) durch eine an den die Außen- und Innenseite bildenden Platten (14, 16) angebrachte Abdeckplatte (3) gebildet ist.

5. Dachkonstruktion nach einem der Ansprüche 1 bis 3, **dadurch gekennzeichnet, daß** vorgefertigte selbsttragende Flächenelemente (11) aus Sparren (12) und an den Sparren (12) angeordneten Platten (14,16) aufgebaut sind, welche die Außenund Innenseite der vorgefertigten selbsttragenden Flächenelemente (11) bilden, wobei die Platten (14, 16) jeweils parallel zwischen den Sparren (12) verlaufen und diese miteinander verbinden, und wobei die Auskragung (5) im Bereich des Ortgangs (30) durch eine an den die Außen- und Innenseite bildenden Platten (14, 16) angebrachte Abdeckplatte (3) gebildet ist.

6. Dachkonstruktion nach einem der Ansprüche 4 oder 5, **dadurch gekennzeichnet, daß** die Abdeckplatten (3) aus selbsttragenden Holzwerkstoffplatten aufgebaut sind, welche an den die Außen- und Innenseite bildenden Platten (14, 16) der Flächenelemente bündig angefügt sind.

7. Dachkonstruktion nach einem der Ansprüche 1 bis 6, **dadurch gekennzeichnet, daß** die die Außenseite bildende Platte (16) über die Auskragung (5) nach außen hinaussteht.

## Claims

1. A roof structure built up from rafters (12) and panels (14, 16) disposed on the rafters (12) and forming the outside and inside, with the formation of surface elements (11), a projection (5) of the surface elements (11) extending, in the region of the barge board (30) and/or the gutter (40), so as to adjoin the outer wall (20) of the building, **characterised in that** the projection (5) of the surface elements (11) extends outwardly towards the roof surface (13) at an acute inclination to the roof surface (10) at an angle of 35 to 55°.

2. A roof structure according to claim 1, **characterised in that** the projection (5) of the surface elements (11) extends at an angle of 45°.

3. A roof structure according to claim 1 or 2, **characterised in that** the surface elements (11) are self-supporting and/or prefabricated.

4. A roof structure according to any one of claims 1 to 3, **characterised in that** prefabricated self-supporting surface elements (11) are built up of rafters (12) and panels (14, 16) which are disposed on the rafters (12) and which form the outside and inside of the prefabricated self-supporting surface elements (11), the panels (14, 16) each extending in parallel relationship between the rafters (12) and interconnecting the same, and wherein the rafters (12) in the region of the gutter (40) taper outwardly to the panel (16) forming the outside, and wherein the projection (5) is formed by a cover panel (3) disposed on the panels (14, 16) forming the outside and inside.

5. A roof structure according to any one of claims 1 to 3, **characterised in that** prefabricated self-supporting surface elements (11) are built up from rafters (12) and from panels (14, 16) which are disposed on the rafters (12) and which form the outside and inside of the prefabricated self-supporting surface elements (11), wherein the panels (14, 16) each extend in parallel between the rafters (12) and interconnect the same, and wherein the projection (5) is formed in the region of the barge board (30) by a cover panel (3) disposed on the panels (14, 16) forming the outside and inside.

6. A roof structure according to claim 4 or 5, **characterised in that** the cover panels (3) are built up from self-supporting timber panels which are attached flush to the panels (14, 16) of the surface elements forming the outside and inside.

7. A roof structure according to any one of claims 1 to 6, **characterised in that** the panel (16) forming the outside projects outwardly beyond the projection (5).

## Revendications

1. Structure de toiture, constituée par des chevrons (12) et des panneaux (14, 16) formant le côté extérieur et le côté intérieur et fixés contre les chevrons (12) pour former des éléments de couverture (11), sachant qu'un surplomb (5) des éléments de couverture (11), dans la zone de la rive (30) et/ou de l'égout (40), s'étend dans le prolongement du mur extérieur (20) du bâtiment, **caractérisée en ce que** le surplomb (5) des éléments de couverture (11), incliné selon un angle de 35° à 55° par rapport au pan du toit (10), s'étend en pointe vers l'extérieur par rapport à la surface du toit (13).

2. Structure de toiture selon la revendication 1, **caractérisée en ce que** le surplomb (5) des éléments de couverture (11) s'étend selon un angle de 45°.

3. Structure de toiture selon l'une des revendications précédentes 1 ou 2, **caractérisée en ce que** les éléments de couverture (11) sont autoporteurs et/ou préfabriqués.

4. Structure de toiture selon une des revendications 1 à 3, **caractérisée en ce que** des éléments de couverture (11) autoporteurs préfabriqués sont constitués par des chevrons (12) et des panneaux (14, 16), qui sont fixés contre les chevrons (12) et qui forment le côté extérieur et le côté intérieur des éléments de couverture (11) autoporteurs préfabriqués, sachant que les panneaux (14, 16) s'étendent chacun parallèlement entre les chevrons (12) et relient ceux-ci entre eux et sachant que les chevrons (12), dans la zone de l'égout (40), convergent en pointe vers l'extérieur par rapport au panneau (16) formant le côté extérieur, et sachant que le surplomb (5) est formé par une plaque de recouvrement (3) fixée contre les panneaux (14, 16) formant le côté extérieur et le côté intérieur.

5. Structure de toiture selon une des revendications 1 à 3, **caractérisée en ce que** des éléments de couverture (11) préfabriqués autoporteurs sont constitués par des chevrons (12) et des panneaux (14, 16), qui sont fixés contre les chevrons (12) et qui forment le côté extérieur et le côté intérieur des éléments de couverture (11) autoporteurs préfabriqués, sachant que les panneaux (14, 16) s'étendent chacun parallèlement entre les chevrons (12) et relient ceux-ci entre eux et sachant que le surplomb (5) dans la zone de la rive (30) est formé par une plaque de recouvrement (3) fixée contre les panneaux (14, 16) formant le côté extérieur et le côté intérieur.

6. Structure de toiture selon une des revendications 4 ou 5, **caractérisée en ce que** les plaques de recouvrement (3) sont formées par des liteaux autoporteurs, réalisés dans un matériau dérivé du bois, qui sont assemblés bout à bout contre les panneaux (14, 16) formant le côté extérieur et le côté intérieur des éléments de couverture.

7. Structure de toiture selon une des revendications 1 à 6, **caractérisée en ce que** le panneau (16) formant le côté extérieur s'avance en saillie vers l'extérieur au-delà du surplomb (5).
